# EUROPÄISCHE PATENTSCHRIFT

(11) **EP 3 321 465 B1**
(45) Veröffentlichungstag und Bekanntmachung des Hinweises auf die Patenterteilung: **29.05.2019**
(21) Anmeldenummer: 17001835.2
(22) Anmeldetag: 09.11.2017
(51) Int. Cl.: E06B 7/36

(54) **FINGERSCHUTZVORRICHTUNG AN EINER SCHIEBETÜR ODER EINEM SCHIEBETOR**
FINGER GUARD ON A SLIDING DOOR OR GATE
DISPOSITIF DE PROTECTION DE DOIGT SUR UNE PORTE COULISSANTE OU UN PORTAIL COULISSANT

(30) Priorität: 10.11.2016 DE 102016121520
(43) Veröffentlichungstag der Anmeldung: 16.05.2018
(73) Patentinhaber: Athmer OHG, 59757 Arnsberg (DE)
(72) Erfinder: RÖSNER, Manuel, 59759 Arnsberg (DE); WIESE, Reiner, 59757 Arnsberg (DE)
(74) Vertreter: Rolf, Gudrun

(56) Entgegenhaltungen:
- GB-A- 2 298 887
- US-A- 3 411 246

## Beschreibung

Die Erfindung betrifft eine Fingerschutzvorrichtung an einer Schiebetür oder einem Schiebetor gemäß dem Oberbegriff des Hauptanspruches aus einem seitlich einer Schiebetür oder einem Schiebetor an einer Zarge oder Ständerwand anordbaren Befestigungsprofil mit einem Stützelement.

Es ist eine Fingerschutzanordnung bekannt, DE 601 04 315 T2, welche ein plattenförmiges Grundelement zum Aufkleben auf eine Zarge aufweist und ein bürstenartiges Stützelement trägt sowie winklig zu einer Schiebetür hin abgewinkelte elastische Zungen besitzt, wobei diese bekannte Fingerschutzanordnung sehr aufwendig konstruiert ist und der Luftspalt zwischen ihr und einer Schiebetür nicht einstellbar ist.

Weiterhin ist ein Fingerschutz für Aufzugs- oder Lifttüren bekannt, GB 2 298 887 A, der ebenfalls aus einer Bürste besteht, die winklig zu einer Tür angeordnet ist und deren Borstenenden schräg angeschnitten sind, um bündig auf der Tür anzuliegen oder ein maximales Spaltmaß von 1mm zuzulassen. Solche Bürsten erlauben punktuell trotzdem den seitlichen Fingereingriff zwischen die elastischen Borsten, insbesondere beim Vorhandensein eines Spaltes, sodass dieser optimal minimal, besser gleich Null sein muss, um doch noch einen nennenswerten Fingerschutz gewährleisten zu können.

Aufgabe der Erfindung ist es, eine Fingerschutzvorrichtung an einer Schiebetür oder einem Schiebetor zur Verfügung zu stellen, die einfach aufgebaut ist und einen erhöhten Schutz anbietet.

Die Lösung dieser Aufgabe ergibt sich in Verbindung mit den Merkmalen des Oberbegriffes erfindungsgemäß im Zusammenhang mit den Merkmalen des kennzeichnenden Teils des Hauptanspruches.

Hierdurch lassen sich die Gleitflächen der Fingerschutzvorrichtung unter Berücksichtigung eines zulässigen Türspaltes berührungslos zu einem Türblatt, insbesondere eines Glastürblattes, ausrichten. Die Verwendung eines elastischen Gummi- oder Kunststoffmaterials sorgt zudem vorteilhaft für eine ausreichende Nachgiebigkeit der Gleitfläche, sodass Beschädigungen eines Türblattes bei ungewollter gegenseitiger Berührung oder einem gegenseitigen Gleitkontakt trotzdem vollständig vermieden werden.

Die Bauteile der Fingerschutzvorrichtung bestehen im Wesentlichen aus Längsprofilen, die einfach und kostengünstig herzustellen sind, ebenso wie es auf einfache Art und Weise ermöglicht wird, den Luftspalt zwischen einer Schiebetür oder einem Schiebetor und einer Zarge oder einer Wand so zu verringern, dass insbesondere auch kleine Kinderfinger beim Zuschieben einer Schiebetür nicht dazwischen geraten können. Im Folgenden, wenn von einer Schiebtür die Rede ist, soll gedanklich immer auch ein Schiebetor mit inbegriffen sein.

Des Weiteren ist die Gleitfläche erfindungsgemäß in Ausschieberichtung einer eingeschobenen Schiebetür auf der Außenseite mit einer weiter parallel verlaufenden elastischen Gleitflächenlippe ausgestattet, welche zum einen die mögliche Anschlagfläche vergrößert und so Anpressdrücke reduziert und zum anderen dafür sorgt, dass dort zugreifende Kinderfinger die Gleitflächenlippe, den Luftspalt verringernd, an die Schiebetür andrücken, sodass die dadurch erzielte Schutzfunktion weiter gesteigert wird. Zudem wird die Breite des Luftspaltes vergrößert und damit die Dichtwirkung der berührungslosen Dichtung verbessert.

Vorteilhafte Ausgestaltungen des Gegenstandes der Erfindung ergeben sich mit und in Kombination aus den nachfolgenden Unteransprüchen.

Entsprechend einer besonders bevorzugten Ausführungsform der erfinderischen Fingerschutzvorrichtung ist die Gleitfläche beflockt, so wie etwa Dichtprofile von Kraftfahrzeugseitenscheiben, sodass bei einem doch erfolgenden, allerdings prinzipiell unterwünschten Kontakt zwischen der Fingerschutzvorrichtung und der Schiebetür, etwa wenn sie bei Ihrer Betätigung seitlich hin und her wackelt oder sie über ihre Länge und Breite leicht gebogen oder gekrümmt ist, keine Beschädigungen am Türblatt, wie etwa Kratzer, auftreten können, ebenso wie eventuelle Schleifgeräusche vollständig absorbiert werden würden.

Der Luftspalt zwischen der Gleitfläche und einer Schiebetür beträgt optimalerweise von einem minimalen Luftspalt ausgehend maximal bis zu 4 mm, vorzugsweise jedoch etwa 2 mm, sodass auch dann, wenn ein einseitiges Wegdrücken einer Schiebetür erfolgt, beim der Fingerschutzvorrichtung auf der gegenüberliegenden Seite kein Luftspalt erzeugt werden kann, der größer ist als 4 mm, um auch dort einen optimalen Fingerschutz aufrechterhalten zu können. Des Weiteren lässt sich über die Verstell- und Einstellbarkeit der Fingerschutzvorrichtung diese optimal auf eine jeder Tür eigene Biegung oder Krummheit anpassen.

Gemäß einer besonders vorteilhaften Ausführungsform der Erfindung sind solche Fingerschutzvorrichtungen deswegen beidseitig einer Schiebetür angeordnet, sodass auf jeder Seite die Gleitflächen in einem optimalen Abstand zur Schiebetür ausgerichtet werden können, ohne dass diese bei einem Ein- und Ausfahren daran entlangschleifen könnte, sodass eine vollständig berührungslose Funktion erzielt werden kann, die des Weiteren dazu führt, dass keinerlei Verschleiß an der erfindungsgemäßen Fingerschutzvorrichtung auftritt. Des Weiteren können so auch keine Hemmkräfte auftreten, die gegen ein leichtes Auf- und Zuschieben einer Tür wirken könnten, sodass auch im Hinblick auf eine Barrierefreiheit von älteren oder kranken Menschen ein sehr einfaches Bewegen einer Tür möglich bleibt.

Um eine Belastung der Gleitfläche und der Schiebetür bei ggf. doch stattfindenden Kontakten möglichst wirkungslos zu gestalten, ist die Gleitfläche überwiegend parallel zur Oberfläche der Schiebetür ausgebildet und weist in Ausschieberichtung einer eingeschobenen Schiebetür auf der Innenseite bis auf die Breite des Luftspaltes enger werdende Einführgleitflächen auf, sodass eine pendelnd aufgehängte Schiebetür von den Einführungsgleitflächen sicher zwischen die Fingerschutzvorrichtungen beider Seiten eingeführt werden kann, ohne diese zu beschädigen oder von dieser beschädigt werden zu können.

Bei einer bevorzugten Ausgestaltung der erfinderischen Fingerschutzvorrichtung weist das Befestigungsprofil quer zu seiner Längsrichtung entlang der Zarge oder Wand Längsausnehmungen auf, durch die sich Befestigungsmittel erstrecken, mittels derer das Befestigungsprofil senkrecht zu der zur Schiebetür parallelen Fläche einer Zarge oder Ständerwand in variablen Abständen, die Breite des Luftspaltes festlegend, angeordnet werden kann.

Eine erste Ausführungsform der Fingerschutzvorrichtung, die zwischen Zarge und Schiebetür an einer Zarge angeordnet werden kann, weist hierzu ein Befestigungsprofil auf, welches sich in den Schlitz eines Montageprofils erstreckt, welches ortsfest in einem Zargenspalt angeordnet werden kann, wobei sich der Luftspalt durch Verschieben des Befestigungsprofils im Montageprofil anpassen lässt. Als Befestigungsmittel dienen hier Schrauben, deren Schraubenköpfe aus dem Zargenspalt nach außen gerichtet sind, sodass sie einfach mittels entsprechender Werkzeuge lösbar und wieder anziehbar sind, sodass der Luftspalt auch nachträglich eingestellt oder wahlfrei verändert werden kann.

Um jedoch die Befestigungsmittel unsichtbar zu gestalten und um eine unerwünschte Manipulation der Fingerschutzvorrichtung, insbesondere durch Kinder, zu verhindern, ist im Montageprofil in Ausschieberichtung einer Schiebetür vorteilhafterweise wandnah zur Zarge ein Aufnahmeprofil für einen Profilfortsatz des Funktionsprofils angeordnet, welches einen Verbindungsbereich bis zum Stützelement besitzt, welcher dehn- und/ oder längenveränderbar ausgebildet ist, sodass nach Einstellung eines Luftspaltes die Befestigungsmittel im Wesentlichen kräftefrei abgedeckt werden, wodurch auch die Manipulierbarkeit durch nicht autorisierte Personen verhindert wird. Bei einem Befestigungsprofil einer zweiten Ausführungsform, welches im Eckbereich stirnseitig vor einer Zarge angeordnet ist, lässt sich die Spalteinstellung dadurch verwirklichen, dass es Ausnehmungen, wie etwa querverlaufende Langlöcher für die Befestigungsmittel aufweist und so die Gleitfläche beliebig nah an eine Schiebetür herangeführt und dort befestigt werden kann.

Um auch bei dieser Variante die Befestigungsmittel vor einer ungewünschten Manipulation zu schützen und optisch nicht sichtbar anzuordnen, weist das Befestigungsprofil ein Abdeckprofil auf, welches das Befestigungsprofil über seine gesamt Breite zusammen mit den Befestigungsmitteln vollständig abdeckt und elastisch darauf aufklipsbar ist, sodass zu dessen Befestigung keine weiteren Montagemittel erforderlich sind.

Entsprechend einer dritten Variante der erfinderischen Fingerschutzvorrichtung kann diese mit einem parallel zu einer Zarge und zu einer Schiebetür verlaufenden Befestigungsprofil im Zargenspalt an der Zarge angeordnet werden, wobei das Funktionsprofil zur Anpassung der Breite des Luftspaltes in unterschiedlichen Dickenmaßen des Stützelementes ausgeführt und passend ausgewählt in den Aufnahmeabschnitt des Befestigungsprofils einsetzbar ausgebildet ist, sodass auch bei einer solch einfachen Variante eine große Sicherheit gegen Verletzungsrisiken erzielt werden kann.

Nachfolgend sind einige Ausführungsbeispiele der Erfindung anhand von Zeichnungen näher beschrieben. Es zeigen:
- Fig. 1: eine Teilaufsicht auf eine Schiebetür zwischen zwei Zargen,
- Fig. 2: eine vergrößert dargestellte linke Fingerschutzvorrichtung gem. Fig. 1 in einer teilweise ausgefahrenen Position,
- Fig. 3: die Fingerschutzvorrichtung gemäß Fig. 2 in einer vollkommen eingeschobenen Position,
- Fig. 4: eine Teilaufsicht auf eine zweite Variante der Fingerschutzvorrichtung einer Schiebetür stirnseitig zweier Zargen,
- Fig. 5: eine vergrößert dargestellte rechte Fingerschutzvorrichtung der Fig.4 mit aufgeklipstem Abdeckprofil,
- Fig. 6: die Fingerschutzvorrichtung gemäß Fig. 5 mit offenem Abdeckprofil,
- Fig.7: eine Teilaufsicht auf eine Schiebetür mit einer dritte Variante der Fingerschutzvorrichtungen zwischen zwei Zargen und einer Schiebetür,
- Fig. 8: eine vergrößert dargestellte linke Fingerschutzvorrichtung gemäß Fig. 7 und
- Fig. 9: eine Fingerschutzvorrichtung gemäß Fig. 8 mit dickerem Stützelement.

Die Gesamtfingerschutzvorrichtung an einer Schiebetür 1 besteht bei deren Anordnung zwischen zwei Zargen 2 aus zwei separaten Fingerschutzvorrichtungen, die jeweils im Zargenspalt 24 zwischen Zarge 2 und Schiebetür 1 an der Zarge 2 angeordnet sein können oder im Bereich des Zargenspaltes 24 stirnseitig auf der Zarge 2, wobei diese nur beispielweise genannt ist, da die Fingerschutzvorrichtung auch an einer Ständerwerk-Wand, anderen Wänden oder Säulen oder andersartigen Ständerprofilen angeordnet sein könnte, ebenso wie sie im Bereich von Schiebetoren Verwendung finden kann.

Die Fingerschutzvorrichtung weist jeweils ein Befestigungsprofil 4;5;6 und ein Stützelement 7;8;9auf, welches im Wesentlichen aus einem Funktionsprofil 10;11;12 aus elastischem Gummi- oder Kunststoffmaterial besteht, dass zum einen einen von der Schiebetür 1 weggewandten Eingriffsbereich 13 aufweist, ebenso wie das Befestigungsprofil 4;5;6 ein Aufnahmeabschnitt 14 dafür, sodass zur Befestigung des Funktionsprofiles 10;11;12 der Eingriffsbereich 13 im Aufnahmeabschnitt 14 des Befestigungsprofiles 4;5;6 verrastet wird.

Das Stützelement 7;8;9 weist des Weiteren eine zur Oberfläche der Schiebetür 1 gerichtete und dazu im Wesentlichen parallele Gleitfläche 15 auf, die einen minimalen Luftspalt 16 zur Schiebetür 1 aufrechterhaltend davon beabstandet angeordnet ist, sodass eine Schiebetür 1 berührungslos, reibungsfrei und verschleißfrei zwischen den Fingerschutzvorrichtung ein- und ausschiebbar ist und die Gleitflächen 15 nur ausnahmsweise Seitenbewegungen der Schiebetür 1 formschlüssig abstützen.

Um bei diesem ungewünschten Kontakt Kratzer in der Oberfläche der Schiebetür 1 und auch um Geräusche dabei zu vermeiden, ist die Gleitfläche 15 beflockt, wie dies bei Kraftfahrzeugdichtleisten an beweglichen Seitenscheiben bekannt ist. Der Luftspalt 16 zwischen der Gleitfläche 15 und der Oberfläche der Schiebetür 1 weist maximal ein Maß von 4 mm auf, vorzugsweise allerdings von 2 mm, sodass der Luftspalt 16 soweit verringert ist, dass sicher keine Finger oder keine Kleinkinderhände in die Schiebetür 1 mit eingezogen werden können, wenn diese eingeschoben wird, wobei auch bei einem seitlichen Wegdrücken der Schiebetür 1 auf der gegenüberliegenden Seite kein Spalt erzeugt werden kann, der größer ist als 4 mm, sodass die geforderte Sicherheit vorteilhafterweise auf beiden Türseiten gleichzeitig gewährleistet werden kann.

Die Gleitfläche 15 ist überwiegend parallel zur Oberfläche der Schiebetür 1 angeordnet, wobei in einer Ausschieberichtung 17 einer eingeschobenen Schiebetür 1 auf der Innenseite bis auf die Breite des Luftspaltes 16 enger werdenden Einführungsleitflächen 18 angeordnet sind, die für den Fall, dass eine Schiebetür 1 tiefer in eine Schiebetürkassette eingeschoben ist als die Fingerschutzvorrichtung, die Schiebetür 1 von der Fingerschutzvorrichtung quasi geführt wieder ausgezogen werden kann.

In Ausschieberichtung 17 ist die Gleitfläche 15 ein Stück weit länger ausgebildet als das Stützelement 7;8;9 breit ist, sodass sie dort eine elastischer werdende Gleitflächenlippe 19 bildet, die sich beim Zufassen von Kinderfingern in Richtung auf die Schiebetür 1 elastisch verformen kann, wodurch sich der Luftspalt 16 weiter verringert, sodass die Gefahren im Einzugsbereich einer Schiebetür 1 weitestgehend eliminiert werden.

Das Befestigungsprofil 4;5 der Fingerschutzvorrichtung, wie sie in den Fig. 1-6 dargestellt ist, besitzt quer zu seiner Längsrichtung entlang der Zarge 2 oder auch der Wand oder einem anderen Profil Ausnehmungen 22;23 auf, durch die sich Befestigungsmittel 20;21 erstrecken, sodass das Befestigungsprofil 4;5 senkrecht zur Schiebetür 1 parallelen Fläche der Zarge 2 oder Wand in variablen Abständen einstellbar und damit die Breite des Luftspaltes 16 festlegbar ist.

Bei einer ersten Ausführungsform, wie sie in den Fig. 1-3 dargestellt ist, erstreckt sich das Befestigungsprofil 4 in einen rechtwinkligen Schlitz 30 zur Seitenfläche der Zarge 2, eines Montageprofiles 3, welches ortsfest im Zargenspalt 24 zwischen Zarge 2 und Schiebetür 1 an der Zarge 2 angeordnet ist, sodass das Befestigungsprofil 4 von dem als Gewindeschraube ausgeführten Befestigungsmittel 20 in dem Schlitz 30 des Montageprofiles 3 verstellbar angeordnet ist.

Um den Schraubenkopf des Befestigungsmittels 20 vor unbefugtem Zugriff zu schützen, ebenso wie die Vorrichtung optisch ansprechend zu gestalten, ist das Montageprofil 3 in Ausschieberichtung 17 wandnah zur Zarge 2 mit einem Aufnahmeprofil 25 für einen Profilsfortsatz 26 des Funktionsprofils 10 ausgestattet, welches des Weiteren einen Verbindungsbereich 27 bis zum Stützelement 7 besitzt und dehn- und/ oder längenveränderbar ausgebildet ist, sodass der Verbindungsbereich 27 das Montageprofil 3 und das Befestigungsprofil 4 mit seinen Befestigungsmitteln 20 vollständig abdeckt, wobei der Profilfortsatz 26 des Funktionsprofils 10 in das Aufnahmeprofil 25 des Montageprofils 3 lösbar eingedrückt ist.

Der Verbindungsbereich 27 ist zur spannungsfreien Wegaufnahme des Befestigungsprofils 4 im Montageprofil 3 mit einer Dehnungsfalte 29 ausgestattet, die bei steigender Annäherung der Gleitfläche 15 an die Schiebetür 1 flacher gestreckt wird.

Eine Fingerschutzvorrichtung, wie sie in den Fig. 4-6 dargestellt ist, weist in den Eckbereichen der Zargen 2 angeordnete Befestigungsprofile 5 auf, mit jeweils quer verlaufenden stirnseitigen Langlöchern als Ausnehmungen 23, durch die sich Metallschrauben als Befestigungsmittel 21 erstrecken und so das Befestigungsprofil 5 seitlich verschiebbar und einstellbar gestalten. Auch dieses Befestigungsprofil 5 ist von einem Abdeckprofil 28 optisch und vor mechanischem Zugriff geschützt, wobei dieses Abdeckprofil 28 werkzeugfrei elastisch auf dem Befestigungsprofil 5 aufgeklipst ist.

Eine dritte Variante der Fingerschutzvorrichtung, wie sie in den Fig. 7-9 dargestellt ist, ist mit ihrem Befestigungsprofil 6 ebenfalls parallel zur Zarge 2 oder Wand und zur Schiebetür 1 an der Zarge 2 im Zargenspalt 24 angeordnet, wobei zur Anpassung der Breite des Luftspaltes 16 das Funktionsprofil 12 in unterschiedlichen Dickenmaßen des Stützelementes 9 ausgeführt und passend ausgewählt mit seinem Eingriffsbereich 13 in den Aufnahmeabschnitt 14 des Befestigungsprofils leicht austauschbar eingesetzt werden kann.

Zeichnerisch nicht dargestellt sind Ausführungsformen des Montageprofils 3 oder der Befestigungsprofile 5;6, die anstatt mit mechanischen Befestigungsmitteln mit Kleber oder doppelseitigen Klebebändern an der Zarge 2 angeordnet sind, die den Vorteil der nachträglichen Montagemöglichkeit der Fingerschutzvorrichtung im oder vor dem Zargenspalt 24 bieten.

## Patentansprüche

1. Fingerschutzvorrichtung an einer Schiebetür oder einem Schiebetor, aus einem seitlich einer Schiebetür (1) oder einem Schiebetor an einer Zarge (2) oder Wand angeordneten Befestigungsprofil (4;5;6) mit einem Stützelement (7;8;9), **dadurch gekennzeichnet, dass** das Stützelement (7;8;9) aus einem Funktionsprofil (10;11;12) aus elastischem Gummi- oder Kunststoffmaterial besteht, das einen Eingriffbereich (13) aufweist und dass das Befestigungsprofil (4;5;6) einen Aufnahmeabschnitt (14) aufweist, wobei der Eingriffbereich (13) im Aufnahmeabschnitt (14) verrastet ist und dass das Stützelement (7;8;9) eine zu einer Oberfläche der Schiebetür (1) oder des Schiebetors gerichtete Gleitfläche (15) aufweist, die einen minimalen Luftspalt (16) aufrechterhaltend davon beabstandet angeordnet ist und die Gleitfläche (15) überwiegend parallel zur Oberfläche der Schiebetür (1) angeordnet ist und in Ausschieberichtung (17) einer eingeschobenen Schiebetür (1) auf der Außenseite eine weiter parallel verlaufende elastische Gleitflächenlippe (19) aufweist.

2. Fingerschutzvorrichtung nach Anspruch 1, **dadurch gekennzeichnet, dass** die Gleitfläche (15) beflockt ist.

3. Fingerschutzvorrichtung nach einem der vorgenannten Ansprüche, **dadurch gekennzeichnet, dass** der Luftspalt (16) zwischen der Gleitfläche (15) und einer Oberfläche einer Schiebetür (1) von einem minimalen Luftspalt (16) bis hin zu einem Maß von bis zu 4 mm eingestellt werden könnend ausgebildet ist.

4. Fingerschutzvorrichtung nach einem der vorgenannten Ansprüche, **dadurch gekennzeichnet, dass** sie beidseitig einer Schiebetür (1) angeordnet ist.

5. Fingerschutzvorrichtung nach einem der vorgenannten Ansprüche, **dadurch gekennzeichnet, dass** die Gleitfläche (15) überwiegend parallel zur Oberfläche der Schiebetür (1) angeordnet ist und in Ausschieberichtung (17) einer eingeschobenen Schiebetür (1) auf der Innenseite bis auf die Breite des Luftspaltes (16) enger werdende Einführungsleitflächen (18) aufweist.

6. Fingerschutzvorrichtung nach einem der vorgenannten Ansprüche, **dadurch gekennzeichnet, dass** das Befestigungsprofil (4;5) quer zu seiner Längsrichtung entlang der Zarge (2) oder Wand Ausnehmungen (22;23) aufweist, durch die sich Befestigungsmittel (20;21) erstrecken und dass das Befestigungsprofil (4;5) senkrecht zur Schiebetür (1) parallelen Fläche der Zarge (2) oder Wand in einem vorbestimmten Abstand und damit die Breite des Luftspaltes (16) festgelegt werden kann.

7. Fingerschutzvorrichtung nach Anspruch 6, **dadurch gekennzeichnet, dass** das Befestigungsprofil (4) sich in ein Montageprofil (3) erstreckt, welches ortsfest in einem Zargenspalt (24) zwischen einer Zarge (2) und einer Schiebetür (1) an der Zarge (2) angeordnet ist und dass das Befestigungsprofil (4) luftspaltvariabel darin festgelegt ist.

8. Fingerschutzvorrichtung nach Anspruch 7, **dadurch gekennzeichnet, dass** das Montageprofil (3) in Ausschieberichtung (17) wandnah zur Zarge (2) ein Aufnahmeprofil (25) für einen Profilfortsatz (26) des Funktionsprofils (10) aufweist, welches einen Verbindungsbereich (27) bis zum Stützelement (7) besitzt, welcher gedehnt- und/ oder längenverändert werden kann.

9. Fingerschutzvorrichtung nach Anspruch 8, **dadurch gekennzeichnet, dass** der Verbindungsbereich (27) das Montageprofil (3) und das Befestigungsprofil (4) mit seinen Befestigungsmitteln (20) vollständig abdeckt.

10. Fingerschutzvorrichtung nach Anspruch 6, **dadurch gekennzeichnet, dass** das Befestigungsprofil (5) im Eckbereich stirnseitig vor der Zarge (2) angeordnet ist.

11. Fingerschutzvorrichtung nach Anspruch 10, **dadurch gekennzeichnet, dass** das Befestigungsprofil (5) ein Abdeckprofil (28) aufweist, welches das Befestigungsprofil (5) mit seinen Befestigungsmitteln (21) vollständig abdeckt und elastisch darauf aufgeklipst ist.

12. Fingerschutzvorrichtung nach einem der vorgenannten Ansprüche 1-5, **dadurch gekennzeichnet, dass** das Befestigungsprofil (6) parallel zu einer Zarge (2) oder Wand und zu einer Schiebetür (1) im Zargenspalt (24) an der Zarge (2) angeordnet ist.

13. Fingerschutzvorrichtung nach Anspruch 12, **dadurch gekennzeichnet, dass** das Funktionsprofil (12) zur Anpassung der Breite des Luftspaltes (16) in unterschiedlichen Dickenmaßen des Stützelementes (9) ausgeführt und passend ausgewählt in dem Aufnahmeabschnitt (14) des Befestigungsprofiles (6) eingesetzt ausgebildet ist.

## Claims

1. Finger guard device on a sliding door or a sliding gate, consisting of a fastening profile (4; 5; 6) which is arranged in a frame (2) or wall to the side of a sliding door (1) or a sliding gate and has a supporting element (7; 8; 9), **characterized in that** the supporting element (7; 8; 9) consists of a functional profile (10; 11; 12) made of elastic rubber material or plastics material, which has an engagement region (13), and **in that** the fastening profile (4; 5; 6) has a receiving portion (14), wherein the engagement region (13) is latched in the receiving portion (14), and **in that** the supporting element (7; 8; 9) has a sliding surface (15) which is directed towards a surface of the sliding door (1) or of the sliding gate and is arranged spaced apart therefrom in a manner maintaining a minimum air gap (16), and the sliding surface (15) is predominantly arranged parallel to the surface of the sliding door (1) and has an elastic sliding surface lip (19) further running in parallel on the outer side in the sliding-out direction (17) of a slid-in sliding door (1).

2. Finger guard device according to Claim 1, **characterized in that** the sliding surface (15) is flocked.

3. Finger guard device according to either of the preceding claims, **characterized in that** the air gap (16) between the sliding surface (15) and a surface of a sliding door (1) is formed by a minimum air gap (16) which is capable of being adjusted up to a size of up to 4 mm.

4. Finger guard device according to one of the preceding claims, **characterized in that** it is arranged on both sides of a sliding door (1).

5. Finger guard device according to one of the preceding claims, **characterized in that** the sliding surface (15) is arranged predominantly parallel to the surface of the sliding door (1) and, in a sliding-out direction (17) of a slid-in sliding door (1), has introduction guiding surfaces (18) which become narrower on the inner side up to the width of the air gap (16).

6. Finger guard device according to one of the preceding claims, **characterized in that** the fastening profile (4; 5) has recesses (22; 23) transversely with respect to its longitudinal direction along the frame (2) or wall, through which recesses fastening means (20; 21) extend, and **in that** the fastening profile (4; 5) perpendicularly surface of the frame (2) or wall parallel to the sliding door (1) at a predetermined distance and therefore the width of the air gap (16) can be fixed.

7. Finger guard device according to Claim 6, **characterized in that** the fastening profile (4) extends into an installation profile (3) which is arranged on the frame (2) in a fixed position in a frame gap (24) between a frame (2) and a sliding door (1), and **in that** the fastening profile (4) can be fixed therein variably in terms of the air gap.

8. Finger guard device according to Claim 7, **characterized in that**, in the sliding-out direction (17) close to the wall of the frame (2), the installation profile (3) has a receiving profile (25) for a profile extension (26) of the functional profile (10) which has a connecting region (27) as far as the supporting element (7), which connecting region can be changed in extent and/or length.

9. Finger guard device according to Claim 8, **characterized in that** the connecting region (27) completely covers the installation profile (3) and the fastening profile (4) with its fastening means (20).

10. Finger guard device according to Claim 6, **characterized in that** the fastening profile (5) is arranged in the corner region on the end side in front of the frame (2).

11. Finger guard device according to Claim 10, **characterized in that** the fastening profile (5) has a covering profile (28) which completely covers the fastening profile (5) with its fastening means (21) and is elastically clipped thereon.

12. Finger guard device according to one of the preceding Claims 1-5, **characterized in that** the fastening profile (6) is arranged parallel to a frame (2) or wall and to a sliding door (1) in the frame gap (24) on the frame (2).

13. Finger guard device according to Claim 12, **characterized in that** the functional profile (12) is designed for adapting the width of the air gap (16) in different thickness sizes of the supporting element (9) and, once suitably selected, is designed to be inserted into the receiving portion (14) of the fastening profile (6).

## Revendications

1. Dispositif de protection de doigts sur une porte coulissante ou un portail coulissant, constitué d'un profilé de fixation (4 ; 5 ; 6) disposé latéralement par rapport à une porte coulissante (1) ou à un portail coulissant sur un châssis (2) ou une paroi et doté d'un élément d'appui (7 ; 8 ; 9), **caractérisé en ce que** l'élément d'appui (7 ; 8 ; 9) est constitué d'un profilé fonctionnel (10 ; 11 ; 12) en matière élastique de caoutchouc ou synthétique qui comprend une région de prise (13), et **en ce que** le profilé de fixation (4 ; 5 ; 6) comprend une partie de réception (14), la partie de prise (13) étant encliquetée dans la partie de réception (14), et **en ce que** l'élément d'appui (7 ; 8 ; 9) comprend une surface de glissement (15) orientée vers une surface de la porte coulissante (1) ou du portail coulissant, laquelle surface de glissement est disposée de manière espacée de celle-ci de façon à maintenir un jeu minimal (16), et la surface de glissement (15) est disposée principalement parallèlement à la surface de la porte coulissante (1) et comprend, dans le sens de coulissement vers l'extérieur (17) d'une porte coulissante rentrée (1), sur le côté extérieur, une lèvre de surface de glissement (19) élastique s'étendant en outre parallèlement.

2. Dispositif de protection de doigts selon la revendication 1, **caractérisé en ce que** la surface de glissement (15) est floquée.

3. Dispositif de protection de doigts selon l'une des revendications précédentes, **caractérisé en ce que** le jeu (16) entre la surface de glissement (15) et une surface d'une porte coulissante (1) est réalisé de manière à pouvoir être réglé d'un jeu minimal (16) jusqu'à une dimension inférieure ou égale à 4 mm.

4. Dispositif de protection de doigts selon l'une des revendications précédentes, **caractérisé en ce qu'**il est disposé des deux côtés d'une porte coulissante (1).

5. Dispositif de protection de doigts selon l'une des revendications précédentes, **caractérisé en ce que** la surface de glissement (15) est disposée principalement parallèlement à la surface de la porte coulissante (1) et comprend, dans le sens de coulissement vers l'extérieur (17) d'une porte coulissante rentrée (1), sur le côté intérieur, des surfaces de guidage d'insertion (18) de plus en plus étroites jusqu'à atteindre la largeur du jeu (16).

6. Dispositif de protection de doigts selon l'une des revendications précédentes, **caractérisé en ce que** le profilé de fixation (4 ; 5) comprend des évidements (22 ; 23) transversalement à sa direction longitudinale le long du châssis (2) ou de la paroi, évidements à travers lesquels s'étendent des moyens de fixation (20 ; 21), et **en ce que** le profilé de fixation (4 ; 5) perpendiculairement surface du châssis (2) ou de la paroi parallèle à la porte coulissante (1) à une distance prédéfinie et la largeur du jeu (16) peut ainsi être fixée.

7. Dispositif de protection de doigts selon la revendication 6, **caractérisé en ce que** le profilé de fixation (4) s'étend dans un profilé de montage (3), lequel est disposé de manière fixe au niveau du châssis (2) dans un interstice de châssis (24) entre un châssis (2) et une porte coulissante (1), et **en ce que** le profilé de fixation (4) est fixé dans celui-ci de manière à produire un jeu variable.

8. Dispositif de protection de doigts selon la revendication 7, **caractérisé en ce que** le profilé de montage (3) comprend, dans le sens de coulissement vers l'extérieur (17), près de la paroi par rapport au châssis (2), un profilé de réception (25) pour une saillie (26) du profilé fonctionnel (10), lequel comporte une région de liaison (27) jusqu'à l'élément d'appui (7), laquelle peut être allongée et/ou de longueur modifiée.

9. Dispositif de protection de doigts selon la revendication 8, **caractérisé en ce que** la région de liaison (27) recouvre complètement le profilé de montage (3) et le profilé de fixation (4) doté de ses moyens de fixation (20).

10. Dispositif de protection de doigts selon la revendication 6, **caractérisé en ce que** le profilé de fixation (5) est disposé dans la région de coin du côté frontal devant le châssis (2).

11. Dispositif de protection de doigts selon la revendication 10, **caractérisé en ce que** le profilé de fixation (5) comprend un profilé de recouvrement (28), lequel recouvre complètement le profilé de fixation (5) doté de ses moyens de fixation (21) et est enclipsé élastiquement sur celui-ci.

12. Dispositif de protection de doigts selon l'une desdites revendications 1 à 5, **caractérisé en ce que** le profilé de fixation (6) est disposé parallèlement à un châssis (2) ou à une paroi et à une porte coulissante (1) dans l'interstice de châssis (24) au niveau du châssis (2).

13. Dispositif de protection de doigts selon la revendication 12, **caractérisé en ce que** le profilé fonctionnel (12) est réalisé, pour adapter la largeur du jeu (16), dans des dimensions d'épaisseur différentes de l'élément d'appui (9) et est réalisé de manière insérée de façon sélectionnée convenablement dans la partie de réception (14) du profilé de fixation (6).
